# DEMANDE DE BREVET EUROPEEN

(11) **EP 4 617 794 A1**
(43) Date de publication de la demande: **17.09.2025**
(21) Numéro de dépôt: 24162969.0
(22) Date de dépôt: 12.03.2024
(51) Int. Cl.: G04B 19/253

(54) **MÉCANISME DE CALENDRIER PERPÉTUEL POUR MOUVEMENT D'HORLOGERIE**

(71) Demandeur: PATEK PHILIPPE SA GENEVE, 1204 Genève (CH)
(72) Inventeur: FEYER, Julien, 1228 Plan-les-Ouates (CH)
(74) Mandataire: Micheli & Cie SA

(57) **Abrégé**

La présente invention a pour objet un mécanisme de calendrier perpétuel pour pièce d'horlogerie comprenant dans le mobile des années bissextiles (11) est un organe denté mobile en rotation sur la came des mois (10), en prise avec un organe denté fixe (12) et comprenant n série de dents formées chacune d'une dent d'une première hauteur (112) suivie de trois dents d'une seconde hauteur (111) distincte de la première hauteur pour n supérieur ou égal à 1 pour un total de 4n dents, le palpeur des mois (9) étant agencé pour venir en appui sur une dent de seconde hauteur (111) du mobile des années bissextiles (11) durant les mois de février d'une année standard et soit sur une dent de première hauteur (112) soit sur la seconde portion (102) de la came des mois (10) durant le mois de février d'une année bissextile ; et par le fait que le mobile des années bissextiles (11), la came de mois (10) et l'organe denté fixe (12) sont agencés de sorte que lorsque la came des mois (10) effectue un tour le mobile des années bissextiles (11) effectue x tour plus ou moins une dent pour x supérieur ou égal à 1.

## Description

La présente invention a pour objet un mécanisme de calendrier perpétuel pour mouvement d'horlogerie.

Un mécanisme de calendrier permet d'afficher au moins la date, mais souvent également le mois, le jour de la semaine, voire l'année ou les phases de Lune. Un mécanisme de calendrier perpétuel est en particulier agencé pour effectuer le changement de date à la fin de chaque mois de moins de 31 jours, y compris en février pour les années bissextiles. Pour ce faire, un tel mécanisme est agencé pour fournir l'information sur l'année bissextile au niveau de la came des mois.

Plusieurs solutions sont décrites dans l'ouvrage "Les Montre compliquées" de François Lecoultre aux pages 216 à 236. Dans une première alternative, le mécanisme de calendrier perpétuel peut être agencé avec une étoile des mois qui fait un tour en 4 ans. La came des mois comprend alors quarante-huit échelons dont la profondeur varie selon la longueur du mois qu'ils déterminent : 28 échelons hauts pour les mois à 31 jours, 16 échelons moyens pour les mois de 30 jours, un échelon particulier pour le mois de février de l'année bissextile et 3 échelons profonds pour les mois de février à 28 jours. Cette solution présente l'inconvénient d'être très encombrante ave des mobiles larges.

Dans une autre solution, la taille de l'étoile des mois est réduite : celle-ci présente douze dents et fait un tour par an. Elle est solidaire d'une came des mois comprenant onze échelons dont la profondeur détermine les mois de 30 ou 31 jours. Entre les échelons des mois de janvier et de mars, la came des mois présente une ouverture dans laquelle tourne une came des années bissextiles : il s'agit d'un rectangle pivoté sur l'étoile des mois de sorte que trois côtés se trouvent à égale distance du centre de rotation de l'étoile et un côté en est plus éloigné. Lorsque ce dernier côté fait face à l'extérieur de l'ouverture de la came des mois, il indique un mois de février à 29 jours et une année bissextile. La came des années bissextiles doit donc faire un quart de tour par an : pour ce faire, une croix de Malte est ajustée à carré sur l'axe de la came des années bissextiles et coopère avec un doigt fixe solidaire de la platine. Ainsi, à chaque tour de l'étoile des mois, la came des années bissextiles effectue un quart de tour. Avec cet agencement, il faut compter un niveau supplémentaire propre pour le doigt et la croix de Malte.

Dans encore une autre alternative, la came des années bissextiles pivotée sur la came des mois est solidaire d'un satellite entraîné par une denture fixe. Le remplacement de la croix de Malte par un satellite et du doigt sur l'étoile des mois par une denture fixe ne permet pas de diminuer l'épaisseur du mécanisme. En outre, dans les deux cas, il est nécessaire d'indexer les divers composants (croix de Malte et came de années bissextile, doigt et étoile des mois) lors du montage.

Le but de la présente invention est de fournir un mécanisme de calendrier perpétuel agencé pour gérer de manière très simple les années bissextiles, sans augmenter l'encombrement du dispositif ni les étapes d'indexation nécessaires lors du montage et du prémontage.

La présente invention a pour objet un mécanisme de calendrier perpétuel pour mouvement d'horlogerie selon la revendication 1.

Les figures annexées illustrent schématiquement et à titre d'exemple une forme d'exécution du mécanisme de calendrier perpétuel selon l'invention. Dans cette forme d'exécution, le mécanisme de calendrier perpétuel permet notamment d'afficher le quantième de façon rétrograde.
La figure 1 est une vue de dessus d'une partie d'un mécanisme de calendrier selon une forme d'exécution de l'invention au 31 janvier.
La figure 2 est une vue de dessus du mécanisme de la figure 1 illustrant le passage du 31 janvier au 1er février (avant le saut).
Les figures 3 et 4 sont des vues du dessus, respectivement de dessous, du mécanisme au 1er février (après le saut).
La figure 5 est une vue de dessus du mécanisme illustrant le passage du 1er février au 2 février (avant le saut).
La figure 6 est une vue de dessus du mécanisme au 2 février (après le saut).
La figure 7 est une vue de dessus du mécanisme au 28 février.
La figure 8 est une vue de dessus du mécanisme illustrant le passage du 28 février au 1er mars (avant le saut).
La figure 9 est une vue de dessus du mécanisme au 29 février.
La figure 10 est une vue de dessus du mécanisme illustrant le passage du 29 février au 1er mars (avant le saut).
La figure 11 est une vue de dessus du mécanisme au 1er mars (après le saut).
La figure 12 est une vue de dessus du mécanisme au 30 avril.
La figure 13 est une vue de dessus du mécanisme illustrant le passage du 30 avril au 1er mai (avant le saut).
La figure 14 est une vue du mécanisme au 1er mai.

Le mécanisme de calendrier perpétuel selon l'invention est destiné à équiper un mouvement d'horlogerie pour permettre l'affichage d'au moins le quantième du mois en effectuant automatiquement le changement de date à la fin de mois de moins de 31 jours, y compris en février.

Dans la forme d'exécution illustrée, le mécanisme de calendrier perpétuel permet d'afficher le quantième de manière rétrograde, c'est-à-dire que l'indicateur du quantième se déplace sur un tracé sur le cadran de sorte que lorsqu'il arrive en fin de mois sur le 28, 29, 30 ou 31, il revient instantanément à son point de départ sur le chiffre 1.

Une roue des 24 heures (non illustrée) est pivotée en A et est agencée pour être entraînée d'un tour par jour par le mouvement d'horlogerie comprenant le mécanisme de calendrier. Cette roue des 24 heures porte un doigt des 24 heures 1 agencé pour entraîner une fois par jour une grande bascule 2 pivotée en B sur le mouvement d'horlogerie. De préférence et comme illustré aux figures, le doigt des 24 heures 1 coopère avec un cliquet de correction 21 de la grande bascule pour permettre la mise à l'heure dans le sens anti-horaire de l'affichage horaire du mouvement d'horlogerie sans correction du quantième et sans casse du mécanisme.

La grande bascule 2 est soumise à l'action d'un ressort de rappel 22 qui tend à la maintenir dans une première position de repos en appui contre une butée non représentée. Lorsque le doigt des 24 heures 1 entraîne la grande bascule 2, il la fait pivoter en B contre l'action de son ressort de rappel 22.

Un cliquet d'entraînement 23 est pivoté sur la grande bascule 2 et est soumis à l'action d'un ressort de rappel 230. Le cliquet d'entraînement 23 est destiné à coopérer avec une roue de quantième 3 à dents triangulaires pour faire avancer celle-ci d'un pas dans un premier sens lorsque la grande bascule 2 pivote entraînée par le doigt des 24 heures 1. La roue de quantième 3 porte un indicateur de quantième (non illustré) qui peut prendre toute forme appropriée.

Un sautoir 4 positionne la roue de quantième 3 et empêche celle-ci de pivoter dans un second sens opposé au premier. Pour ce faire, le sautoir 4 comprend un premier bras de positionnement 41 agencé pour coopérer avec la denture 31 de la roue de quantième 3 pour le positionnement et le blocage de cette dernière. Un ressort de rappel 40 est agencé pour contraindre le sautoir 4 contre la denture 31 de la roue de quantième 3.

Un bloqueur 5 est pivoté en C et comprend un premier bras 51 agencé pour coopérer avec un second bras de blocage 42 du sautoir 4. Le bloqueur 5 est soumis à l'action de son ressort de rappel 53 qui tend à pousser ledit bloqueur 5 dans une position dans laquelle le premier bras 51 est en butée contre un plot 54 chassé dans le mouvement d'horlogerie. Le bloqueur 5 comprend encore un second bras 52 agencé pour coopérer avec un bras 24 de la grande bascule 2. Comme on le verra plus loin, le bloqueur 5 permet de retenir le sautoir 4 en dehors de la denture 31 de la roue de quantième 3 lors du passage de la fin d'un mois pour permettre le retour rétrograde de la roue de quantième 3.

Un pignon de quantième 6 est solidaire de la roue de quantième 3 et est en prise avec un râteau de quantième 7 pivoté en D. Le râteau de quantième 7 est soumis à l'action de son ressort de rappel 74 qui tend à le faire pivoter en direction d'une butée 75 fixée sur le mouvement d'horlogerie. En particulier, le râteau de quantième 7 tend à faire pivoter le pignon 6 et la roue de quantième 3 dans un second sens opposé au premier sens (sens d'actionnement de la grande bascule 2 sur la roue de quantième 3). Le râteau de quantième 7 porte une goupille des mois 71 agencée pour coopérer avec une bascule intermédiaire 8 pivotée en E sur une bascule des mois 9 elle-même pivotée en F sur le mouvement d'horlogerie.

La bascule intermédiaire 8 comporte une fente 81 traversée par une goupille 43 fixée sur le sautoir 4 de la roue de quantième 3. Lorsque le râteau de quantième 7 atteint sa position haute au passage du dernier jour du mois au premier jour du mois suivant, la goupille des mois 71 pousse la bascule intermédiaire 8 qui pivote en E et agit sur la seconde goupille 43 pour faire pivoter le sautoir 4 qui libère alors la roue de quantième 3 et le bloqueur 5. Ce dernier tombe alors pour bloquer le sautoir 4 hors de la denture 31 de la roue de quantième 3.

La bascule des mois 9 comprend un palpeur 91 qui est agencé pour venir en appui contre une came des mois 10. La came des mois 10 comprend une première portion 101 dont le profil est calculé pour déterminer les mois à 30 ou 31 jours entre mars et janvier et une seconde portion 102 pour le mois de février. Cette seconde portion 102 présente en son centre une encoche 1022 pour laisser passer une dent d'une came des années bissextiles 11 montée pivotante sur la came des mois 10.

La came des années bissextiles 11 a pour rôle de déterminer si l'année en cours est bissextile ou non, c'est-à-dire si le mois de février a 28 ou 29 jours. Selon l'invention, la came des années bissextiles 11 est un satellite pivoté sur la came des mois 10. Dans la forme d'exécution illustrée, le satellite 11 est formé de 8 dents dont six dents 111 sont entières pour les années non bissextiles et les mois de février à 28 jours et 2 dents 112 sont tronquées pour les années bissextiles et les mois de février à 29 jours (l'inverse est bien sûr possible, soit six dents tronquées et deux dents entières). La came des années bissextiles 11 est entraînée par une roue fixe 12 qui est coaxiale à la came des mois 10 et présente 9 dents dans la forme d'exécution illustrée. Par conséquent, selon l'invention le satellite 11 fait directement office de came des années bissextiles.

La came des années bissextiles 11 et la came des mois 10 sont agencées pour que lorsqu'une dent entière 11 est visible dans l'encoche 1022, celle-ci est comblée et la seconde portion 102 présente alors la même hauteur ou profondeur sur toute sa longueur, tandis que lorsqu'une dent tronquée 112 se trouve en face de l'encoche 1022, le palpeur 91 de la bascule des mois 9 tombe alors dans ladite encoche 1022 et vient en appui sur la dent tronquée 112.

En variante, la seconde portion 102 de la came des mois 10 pourrait ne pas comprendre d'encoche 1022: dans ce cas, chaque dent tronquée 112 est agencée pour ne pas dépasser cette seconde portion 102 lorsqu'elles sont en face de cette dernière et tournées vers l'extérieur de la came des mois 10. Ainsi, en février d'une année bissextile, le palpeur 91 de la bascule des mois 9 vient en appui sur ladite seconde portion 102. Les dents entières 111 sont quant à elles agencées pour dépasser cette seconde portion 102 lorsqu'elles sont en face de cette dernière et tournées vers l'extérieur de la came des mois 10. Ainsi, en février d'une année non bissextile, le palpeur 91 de la bascule des mois 9 vient en appui sur une desdites dents entières 111 faisant saillie de la seconde portion 102 de la came des mois 10.

Avec cet agencement, on limite l'épaisseur du mécanisme de calendrier puisque la roue fixe 12 et la came des années bissextiles 11 sont au même niveau et qu'il n'est pas nécessaire de prévoir un autre mobile.

De plus, le montage ou le prémontage du mécanisme de calendrier est facilité puisqu'il n'y a pas d'indexage particulier à faire entre le satellite et la came de années bissextiles puisqu'il s'agit d'un seul et même mobile, le satellite faisant office de came.

Pour revenir au mécanisme de calendrier illustré, grâce à la came des mois 10 et à la came des années bissextiles 11, la bascule des mois 9 et par extension la bascule intermédiaire 8 peuvent prendre quatre positions différentes selon le mois en cours.

Pour terminer la description de la forme d'exécution illustrée, le râteau de quantième 7 porte encore un doigt des mois 72 monté pivotant sur ledit râteau 7 et soumis à l'action d'un ressort de rappel 73. Le doigt des mois 72 est agencé pour entraîner une étoile des mois 13 solidaire de la came des mois 10 lors de la chute du râteau de quantième 7. L'étoile des mois 13 est soumise à l'action de son sautoir de positionnement 14 et entraîne quant à elle l'affichage des mois.

Cet affichage des mois peut présenter toute forme appropriée et ne sera pas décrit plus en détail ici.

On décrit maintenant le fonctionnement du mécanisme de calendrier selon la forme d'exécution de l'invention illustrée aux figures.

Les figures 1, 7, 9, 12 illustrent le mécanisme de calendrier tel que décrit cidessus en fin de mois, respectivement le 31 janvier, 28 février (année non bissextile), 29 février (année bissextile) et 30 avril. La grande bascule 2 est maintenue dans sa position de repos en appui sur sa butée par son ressort de rappel 22. Le palpeur 91 de la bascule des mois 9 est en appui sur la zone du progil de la came des mois 10 correspondant au mois en cours.

Dans cette position de fin de mois, le sautoir 4 est poussé par son ressort de rappel dans une positon dans laquelle son premier bras 41 est maintenu dans la denture 31 de la roue de quantième 3. La roue de quantième 3, le pignon de quantième 6 et par conséquence le râteau de quantième 7 sont ainsi bloqués par le sautoir 4. Le bras 51 du bloqueur 5 est en appui contre le second bras 42 du sautoir 4 poussé par son ressort de rappel 53. Le râteau de quantième 7 est en prise avec le pignon de quantième 6 bloqué par le sautoir 4 mais ne coopère ni avec la bascule intermédiaire 8 ni avec l'étoile des mois 13.

Dans la figure 1, le palpeur 91 est en appui sur une zone de la première portion 101 de la came des mois 10 correspondant au mois de janvier à 31 jours.

Dans la figure 12, le palpeur 91 est en appui sur une portion d'un échelon 101 de la came des mois 10 dont la profondeur correspond à un mois de 30 jours (avril).

La figure 7 illustre le cas d'une année non bissextile, le mois de février se terminant le 28. Dans ce cas, le palpeur 91 est en appui contre une dent entière 111 de la came des années bissextiles 11 qui se trouve dans l'encoche 1022 de la seconde portion 102 de la came des mois 10.

La figure 9 illustre le cas d'une année bissextile, le mois de février se terminant le 29. Dans ce cas, le palpeur 91 est en appui contre une dent tronquée 112 de la came des années bissextiles 11 qui se trouve dans l'encoche 1022 de la seconde portion 102 de la came des mois 10.

Les figures 2, 8, 10 et 13 illustrent le passage du dernier jour du mois au 1^{er} jour du mois suivant juste avant le saut rétrograde, soit respectivement le passage du 31 janvier au 1^{er} février, du 28 février au 1^{er} mars, du 29 février au 1^{er} mars et du 30 avril au 1^{er} mai.

A la fin d'un mois, le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans un premier sens. Simultanément, le bras 24 de la grande bascule 2 vient en appui contre le second bras 52 du bloqueur 5 et le fait pivoter contre l'action de son ressort de rappel 53.

En pivotant, la roue de quantième 3 entraîne le pignon de quantième 6 qui entraine à son tour le râteau de quantième 7 qui pivote contre l'action de son ressort de rappel 74 pour rejoindre sa position haute. La goupille des mois 71 vient alors au contact de la bascule intermédiaire 8, dont la position est déterminée par la bascule des mois 9 en appui sur la came des mois 10, et la fait pivoter. La bascule intermédiaire 8 agit sur la goupille 43 du sautoir 4 et soulève alors ledit sautoir 4 dans une position soulevée dans laquelle le premier bras 41 dudit sautoir 4 n'est plus dans la denture 31 de la roue de quantième 3 (figures 2, 8, 10 et 13).

La roue de quantième 3 est libérée et elle peut alors pivoter dans le second sens sous l'action du râteau de quantième 7 pour ramener l'indicateur de quantième en arrière au 1^{er} du mois. Ce retour rétrograde est détaillé ci-après.

Le doigt des 24 heures 1 continue sa rotation jusqu'à ce qu'il libère le cliquet de correction 21. La grande bascule 2 reprend alors sa position de repos poussée par son ressort de rappel 22 : le cliquet d'entraînement 23 sort de la denture 31 de la roue de quantième 3 et le bras 24 de la grande bascule libère le bloqueur 5 (figures 3 et 4, 11 et 14). Ce faisant, le bloqueur 5 pivote jusqu'à venir en appui sur son plot 54 poussé par son ressort de rappel 53. Dans cette position, il empêche le sautoir 4 de retomber dans la denture 31 de la roue de quantième 3 et maintient ledit sautoir 4 dans sa position soulevée. Ainsi, puisque rien ne retient la roue de quantième 3, le râteau du quantième 7 pivote sous l'action de son ressort de rappel 74 et tombe jusqu'à venir en appui contre la butée 75. Ce faisant, le râteau de quantième 7 entraîne le pignon de quantième 6 qui pivote de sorte que l'indicateur de quantième qu'il porte revient en arrière pour indiquer à nouveau le chiffre 1.

Selon la forme d'exécution illustrée, en tombant, le râteau de quantième 7 entraîne l'étoile des mois 13 d'un pas grâce au doigt des mois 72 qui dans la position haute du râteau, au passage de la fin d'un mois, vient dans la denture de l'étoile des mois 13. L'étoile des mois 13 entraîne la came des mois 10 qui lui est solidaire et le palpeur 91 de la bascule des mois 9 est désormais en regard de la zone de la came des mois 10 indiquant le mois suivant. On remarque que dans la forme d'exécution illustrée, la bascule des mois n'est pas soumise à l'action d'un ressort. Ainsi, cette bascule des mois n'est pas toujours contrainte contre la came des mois 10. En fin de mois, la goupille des mois 71 vient en contact et pousse la bascule intermédiaire 8 et la bascule des mois 9 jusqu'à ce que le palpeur 91 de cette dernière vienne en appui contre la came des mois 10.

Avec la rotation de la came de mois 10, la came des années bissextiles 11 est entraînée autour de la roue fixe 12. Avec le rapport des dentures de la roue fixe 12 et de la came des années bissextiles 11, cette dernière fait un tour et un pas lorsque la came des mois 10fait un tour, c'est-à-dire un tour et un pas par an. Ainsi, à chaque mois de février, la came des années bissextiles 11 présente une nouvelle dent dans l'encoche 1022 de la came des mois 10 (qui est la dent qui suit celle qui était dans l'encoche 1022 l'année précédente).

Les figures 3 et 4 illustrent le cas du passage au 1^{er} février d'une année non bissextile, le palpeur 91 venant donc en appui sur une dent entière 111 de la came des années bissextiles 11 qui se trouve dans l'encoche 1022 de la seconde portion 102 de la came des mois 10 destinée au mois de février.

Les figures 11 et 14 illustrent le cas du passage au 1^{er} mars, respectivement au 1^{er} mai, le palpeur 91 venant donc en regard d'une zone de la première portion 101 de la came des mois 10 correspondant au mois de mars, respectivement mai.

Juste après le saut, le 1^{er} d'un mois, le bloqueur 5 est toujours en appui sur son plot 54 dans une position dans laquelle il empêche le sautoir 4 de retomber dans la denture 31 de la roue de quantième 3. Ladite roue de quantième 3 est positionnée par le râteau 7 en appui sur sa butée 75. Celle-ci est de préférence réglable pour éviter tout décalage d'affichage entre le 1er et les autres jours du mois.

Les figures 5 et 6 illustrent le passage du 1^{er} au 2ème jour du mois, plus précisément, le passage du 1^{er} février au 2 février.

En partant de la situation de la figure 3 illustrant le 1^{er} février d'une année non bissextile, à la fin d'un jour, le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans un premier sens. Simultanément, le bras 24 de la grande bascule 2 vient en appui contre le second bras 52 du bloqueur 5 et le fait pivoter pour l'éloigner du plot 54 contre l'action de son ressort de rappel 53. Ce faisant, le bloqueur 5 libère le sautoir 4 qui retombe dans la denture 31 de la roue de quantième 3 et reprend son rôle pour le positionnement et le blocage de cette roue.

Le pignon de quantième 6 solidaire de la roue de quantième 3 entraine à son tour le râteau de quantième 7 qui pivote contre l'action de son ressort de rappel 74 et s'éloigne de la butée 75. L'indicateur porté par le pignon de quantième 6 affiche le 2. La roue de quantième 3 pivote jusqu'à ce que le bras 41 du sautoir 4 retombe dans la denture 31 (figure 5).

Le doigt des 24 heures 1 continue sa rotation jusqu'à ce qu'il libère le cliquet de correction 21. La grande bascule 2 reprend sa position de repos poussée par son ressort de rappel 22 : le cliquet d'entraînement 23 sort de la denture 31 de la roue de quantième 3 et le bras 24 de la grande bascule 2 libère le bloqueur 5. Ce faisant, le bloqueur 5 retombe en appui sur le second bras 42 du sautoir 4 (figure 6) qui a retrouvé sa position dans la denture 31 de la roue de quantième 3. L'indicateur de quantième affiche désormais le 2.

Lors d'un passage du quantième normal en cours de mois, la séquence est sensiblement la même :
Le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans le premier sens. Simultanément, le bras 24 de la grande bascule 2 vient en appui contre le second bras 52 du bloqueur 5 et le fait pivoter. Le sautoir 4 se soulève lors de la rotation de la roue de quantième 3 actionnée par le cliquet d'entraînement 23. En se soulevant, la goupille 43 du sautoir 4 coulisse dans la fente 81 de la bascule intermédiaire 8 sans incidence sur la position de cette dernière ou de la bascule des mois 9.

Le pignon de quantième 6 solidaire de la roue de quantième 3 entraîne à son tour le râteau de quantième 7 qui pivote un peu plus contre l'action de son ressort de rappel 74. L'indicateur de quantième fait un pas.

Le doigt des 24 heures 1 continue sa rotation jusqu'à ce qu'il libère le cliquet de correction 21. La grande bascule 2 reprend sa position de repos poussée par son ressort de rappel 22 : le cliquet d'entraînement 23 sort de la denture 31 de la roue de quantième 3 et le bras 24 de la grande bascule 2 libère le bloqueur 5. Ce faisant, le bloqueur 5 retombe en appui sur le second bras 42 du sautoir 4.

Comme on l'a dit, la forme d'exécution illustre un affichage de quantième rétrograde. En variante, l'agencement de la came des années bissextiles, de la roue fixe et de la came des mois pourraient fonctionner pour un affichage standard.

De manière générale, le mécanisme de calendrier perpétuel selon l'invention comprend :
- un mobile de quantième agencé pour être entraîné d'un pas par jour en fin de jour ;
- une came des mois comportant une première portion dont le profil détermine les mois 30 ou 31 jours de mars à janvier et une seconde portion destinée au mois de février, la came des mois étant agencée pour avancer d'un pas à chaque fin de mois ;
- un mobile des années bissextiles pivoté sur la came des mois dans la seconde portion ;
- un palpeur des mois agencé pour venir en appui sur la came des mois ou sur le mobile des années bissextiles selon le mois et l'année et agencé pour coopérer avec le mobile de quantième au passage du dernier jour du mois au premier jour du mois suivant selon la longueur du mois ;
- un organe denté fixe agencé pour coopérer avec le mobile des années bissextiles.

Selon l'invention, le mobile des années bissextiles est un organe denté mobile en rotation, en prise avec l'organe denté fixe et comprenant n série de dents formées chacune d'une dent d'une première hauteur suivie de trois dents d'une seconde hauteur distincte de la première pour n supérieur ou égal à 1 pour un total de 4n dents. Le palpeur des mois vient en appui sur une dent de seconde hauteur de la came du mobile des années bissextiles durant les mois de février d'une année standard et soit sur une dent de première hauteur soit sur la seconde portion de la came des mois durant le mois de février d'une année bissextile. Le mobile des années bissextiles, la came de mois et l'organe denté fixe sont agencés de sorte que lorsque la came des mois effectue un tour le mobile des années bissextiles effectue x tour plus ou moins une dent, pour x supérieur ou égal à 1. Selon la forme d'exécution illustrée, il y a deux séries de trois dents entières 111 (seconde hauteur) suivies d'une dent tronquée 112 (première hauteur) pour un total de 8 dents, et n vaut donc 2. La roue fixe comporte quant à elle 9 dents de sorte que lorsque la came des mois 10 effectue un tour, la came des années bissextiles 11 effectue 2 tours + 1 dent.

On réalise ainsi un mécanisme de quantième perpétuel dans lequel l'information sur l'année bissextile est fournie de manière sûre mais sans encombrer le mécanisme, notamment en épaisseur. De plus, on évite un indexage particulier et contraignant lors du montage ou du prémontage du mécanisme.

## Revendications

1. Mécanisme de calendrier perpétuel pour pièce d'horlogerie comprenant :
• un mobile de quantième (3, 6) agencé pour être entraîné d'un pas par jour en fin de jour ;
• une came des mois (10) comportant une première portion (101) dont le profil détermine les mois de 30 ou 31 jours de mars à janvier et une seconde portion (102) destinée au mois de février, la came des mois (10) étant agencée pour avancer d'un pas à chaque fin de mois ;
• un mobile des années bissextiles (11) pivoté sur la came des mois (10) dans la seconde portion (1021) ;
• un palpeur des mois (9) agencé pour venir en appui sur la came des mois (10) ou sur le mobile des années bissextiles (11) selon le mois et l'année et agencé pour coopérer avec le mobile de quantième (3, 6) au passage du dernier jour du mois au premier jour du mois suivant selon la longueur du mois ;
• un organe denté fixe (12) agencé pour coopérer avec le mobile des années bissextiles (11) ;
le mécanisme étant **caractérisé par le fait que** le mobile des années bissextiles (11) est un organe denté mobile en rotation, en prise avec l'organe denté fixe (12) et comprenant n série de dents formées chacune d'une dent d'une première hauteur (112) suivie de trois dents d'une seconde hauteur (111) distincte de la première hauteur pour n supérieur ou égal à 1 pour un total de 4n dents, le palpeur des mois (9) étant agencé pour venir en appui sur une dent de seconde hauteur (111) du mobile des années bissextiles (11) durant les mois de février d'une année standard et soit sur une dent de première hauteur (112) soit sur la seconde portion (102) de la came des mois (10) durant le mois de février d'une année bissextile ; et **par le fait que** le mobile des années bissextiles (11), la came de mois (10) et l'organe denté fixe (12) sont agencés de sorte que lorsque la came des mois (10) effectue un tour le mobile des années bissextiles (11) effectue x tour plus ou moins une dent pour x supérieur ou égal à 1.

2. Mécanisme de calendrier perpétuel selon la revendication précédente, **caractérisé par le fait que** la seconde portion (102) de la came de des mois (10) a la forme d'un échelon plus haut que la première portion (101) ; et **par le fait que** le mobile des années bissextiles (11) est agencé de sorte que la ou les dents de première hauteur ne dépassent pas de cette seconde portion quelle que soit leur position, tandis que les dents de seconde hauteur dépassent de ladite portion lorsqu'elles s'étendent radialement par rapport à la came des mois (10) et vers l'extérieur de celle-ci de sorte que, durant un mois de février, le palpeur des mois (9) prend appui soit sur la seconde portion de la came des mois (10) soit sur une dent de seconde hauteur (111) du mobile des années bissextiles (11).

3. Mécanisme de calendrier perpétuel selon la revendication 1, **caractérisé par le fait que** la seconde portion (102) de la came des mois (10) présente une ouverture (1022) à travers laquelle passe les dents du mobile des années bissextiles (11) de sorte que, durant un mois de février, le palpeur des mois (9) prend appui soit sur une dent de première hauteur (112) soit sur une dent de seconde hauteur (111) du mobile des années bissextiles (11).

4. Mouvement comprenant un mécanisme de calendrier perpétuel selon l'une de revendications précédentes.

5. Pièce d'horlogerie comprenant un mouvement selon la revendication précédente.
